# EUROPÄISCHE PATENTSCHRIFT

(11) **EP 0 055 734 B1**
(45) Veröffentlichungstag und Bekanntmachung des Hinweises auf die Patenterteilung: **29.05.1985**
(21) Anmeldenummer: 81901912.6
(22) Anmeldetag: 07.07.1981
(51) Int. Cl.: F23D 11/38, B05B 1/14

(54) **DÜSE FÜR BRENNER**
NOZZLE FOR BURNER
GICLEUR POUR BRULEUR

(30) Priorität: 10.07.1980 CH 5305/80
(43) Veröffentlichungstag der Anmeldung: 14.07.1982
(73) Patentinhaber: SATRONIC AG, CH-8105 Regensdorf (CH)
(72) Erfinder: FREHNER, Herbert, CH-8113 Boppelsen (CH)
(74) Vertreter: Meyer-Saurer, Reinhardt (CH)
(86) Internationale Anmeldenummer: CH8100075
(87) Internationale Veröffentlichungsnummer: WO8200333

## Beschreibung

Die Erfindung betrifft eine Düse für Brenner, zum Zerstäuben eines in diese eintretenden brennbaren Fluids, mit einem Düsengehäuse, in dem im Strömungsweg des Fluids eintrittsseitig ein Filter aus Sintermaterial und austrittsseitig im Boden des Düsengehäuses eine Düsenbohrung angeordnet sind, welch letztere im Hohlraum des Düsengehäuses ein mit einem Drallkörperkopf versehener Drallkörper zugeordnet ist, dem ein Ringkanal zur radialen Zuleitung des Fluids in den Drallkörperkopf vorgeschaltet ist, in dem ein Drahtfilter angeordnet ist.

Eine derartige Düse, jedoch ohne Drahtfilter, zeigt beispielsweise die FR-A-1 537 381. Düsen dieser Art werden in großem Umfang bei Brennern für Feuerungen aller Art verwendet. Die Düsen sind hierbei mit ihrem Düsengehäuse im Düsenstock des Brenners eingeschraubt. Den Düsen wird ein Fluid, z. B. Heizöl, mit Druck zugeführt, wo es, meistens unter Erzeugung eines Dralls, durch die Düsenbohrung der Düse fein zerstäubt in den Brennraum eingespritzt wird, wo es sich mit der in unmittelbarer Nähe angelieferten Verbrennungsluft mischt und gezündet wird.

Da das zugeführte Fluid fast immer Verunreinigungen enthält, ist es bekannt, das Fluid vor dem Eintritt in die Düse durch einen Filter zu führen. Dieser Filter, der bei Kleindüsen meistens ein Sinterfilter ist, ist an der Eintrittsseite der Düse angeordnet, so daß nur gefiltertes Fluid in die Düse und zur Düsenbohrung gelangt. Der freie Durchgang des Filters für die Düse kann hierbei so groß gewählt werden, daß eine Verstopfung der Düse mit Sicherheit vermieden wird, was eine Durchgangsweite von etwa 70-100 µ bedingt.

Bei Brennern für Heizungen von Wohnbauten war es bisher üblich, diese für eine wesentlich höhere Leistung auszulegen, als dies für die größte Wärmeerzeugung, z. B. in der Winterzeit, erforderlich wäre. Damit war es möglich, auch die Düsen mit genügend großen Durchflußquerschnitten zu versehen, so daß die Verstopfungsgefahr gering blieb. Andererseits führt jedoch diese Überdimensionierung der Brenner dazu, daß, ausgenommen bei extrem tiefen Temperaturen, der Brenner häufig abgeschaltet werden muß, da er sonst eine zu große Wärmemenge erzeugen würde. Das häufige Ein- und Abschalten des Brenners ist jedoch nachteilig, da der Anfahr- und Abschaltzustand nicht dem stationären Zustand, auf den der Brenner eingestellt ist, entspricht, so daß zusätzliche Verluste entstehen und die Umwelt durch nichtverbrannte Bestandteile zusätzlich belastet ist.

Es ist demnach im Hinblick auf einen sparsamen Ölverbrauch und eine möglichst geringe Belastung der Umwelt zweckmäßig, von der üblichen Art der Brennerauslegung abzugehen und wesentlich kleinere Brenner zu verwenden, damit nur eine geringe Zahl von Anfahr- und Abschaltzuständen auftritt. Dies hat jedoch zur Folge, daß auch die Brennerdüsen entsprechend auf kleinere Dosiermengen dimensioniert werden müssen. Dies führt zu einer Verringerung der freien Durchgangsquerschnitte für das Heizöl, wodurch die Verstopfungsgefahr erhöht wird. Wenn auch die Größe der Durchflußquerschnitte nur so weit verringert werden kann, daß die im Heizöl vorhandenen Schwebeteilchen unbehindert durchgehen und die Variationen der Dosiermenge durch die Gestaltung der Brennerdüse selbst erreicht werden muß, so ist nicht zu übersehen, daß trotz des verwendeten Filters in vermehrtem Maße Verstopfungen in der Brennerdüse auftreten können. Hierbei handelt es sich nicht um im Fluid enthaltene Verunreinigungen - diese werden durch den Filter zurückgehalten -, sondern um Fremdkörper, die in der Brennerdüse selbst entstehen können. So besteht die Möglichkeit, daß Teilchen, z. B. Sinterteilchen, vom Filter losgeschwemmt werden können oder von der Bearbeitung oder Montage herrührende metallische Teilchen, die sich im Betrieb der Brennerdüse lösen können, die Düse verstopfen.

Weiterhin zeigt die FR-A-2 377 003 eine Anordnung, bei welcher zwei gleichartige Filter in Serie geschaltet sind, durch die jedoch eine Verstopfung der Düsenbohrung ebenfalls nicht vermieden werden kann.

Auch die US-A-2 602 006 beschreibt eine Düse für Brenner, bei welcher zwei in Serie geschaltete Filter angeordnet sind, von denen der eine Filter in unmittelbarer Nähe des Drallkörperkopfes angeordnet ist. Beide Filter sind Siebe, wobei das zuerst durchflossene Filter als Siebhülse und das nachfolgende Filter als Sekundärsieb bezeichnet wird. Der Durchfluß des Sekundärsiebes erfolgt der Länge nach. Die Durchgänge sind gewunden und im Querschnitt kleiner als die querlaufenden Durchgänge des Primärsiebes. Eine ähnliche Anordnung zeigt auch die DE-A-2 708 138. Bei diesen Filtern besteht jedoch derselbe Nachteil wie bei allen Düsen, bei denen zwei Filter in Serie geschaltet sind und das Sekundärfilter kleinere Durchgangsquerschnitte aufweist als das Primärfilter. Da das Sekundärfilter an einer Stelle liegt, wo nur wenig Platz vorhanden ist, ist die Kapazität dieses Filters klein. Aus diesem Grund muß damit gerechnet werden, daß das Sekundärfilter rascher verstopft als das Primärfilter.

Auch für andere Anwendungsbereiche sind ähnliche Düsen bekannt. Beispielsweise zeigt die US-A-3 065 918 eine Farbspritzpistole, bei welcher ebenfalls eine Düse verwendet wird. Bei den während des Farbspritzens verwendeten Pigmentfarben, handelt es sich aber um Flüssigkeiten mit festen Partikeln (Pigmenten), weshalb auch die Mündungsbohrungen wesentlich größer ausgeführt sind als bei den Düsen für Brenneranlagen.

Der Erfindung liegt demnach die Aufgabe zugrunde, eine Düse der eingangs beschriebenen Art so auszugestalten, daß Verstopfungen der Düse durch die erwähnten, in der Düse selbst anfallenden Teilchen mit größter Sicherheit vermieden werden.

Diese Aufgabe wird gemäß der Erfindung dadurch gelöst, daß der Drahtfilter ein ringförmiger Schutzkörper in Form einer Folie aus Siebmaterial mit Durchgangsöffnungen ist, wobei der freie Durchgang der Durchgangsöffnungen der Folie aus Siebmaterial größer als der freie Durchgang des Filters aus Sintermaterial ist.

Die Erfindung ist in der Zeichnung in einem Ausführungsbeispiel dargestellt und nachfolgend beschrieben. Die Figur zeigt einen Längsschnitt durch eine Brennerdüse mit dem Erfindungsgegenstand.

Die in der Figur dargestellte Düse ist eine Düse für Heizöl, wie sie bei Brennern Verwendung findet. Sie weist ein Düsengehäuse 1 mit einem Boden 2, der eine Düsenbohrung 3 enthält, und mit einem zylindrischen Teil 4 auf. Das Düsengehäuse 1 bildet somit einen Hohlkörper, in dem die weiteren Teile der Düse untergebracht sind. Das Düsengehäuse 1 weist an seinem freien Ende ein Innengewinde 5 und ein Außengewinde 6 auf; letzteres dient dazu, die Düse in den Düsenstock des Brenners (nicht dargestellt) einzuschrauben.

Im Innern des Düsengehäuses 1 ist ein Drallkörper 7 gelagert, der einen Drallkörperkopf 8 mit Drallnuten 9 und einen Drallkörperschaft 10 aufweist. Der Drallkörperkopf 8 weist eine kegelige Form auf und liegt auf der Innenseite des einen Kegel bildenden Bodens 2. Die kegelige Fläche des Drallkörperkopfes 8 und der Kegel des Bodens 2 bilden eine vollkommene Abdichtung, so daß das durch die Düse strömende Fluid nur durch die Drallnuten 9 der Düsenbohrung 3 zufließen kann.

Auf dem Drallkörperschaft 10 ist eine Montagehülse 11 mit Radialbohrungen 12 aufgeschoben. Durch eine Montageschraube 13, die mit einem Außengewinde 14 in das Innengewinde 5 des Düsengehäuses 1 eingeschraubt ist, wird der Drallkörper 7 über die Montagehülse 11 auf den Konus des Bodens 2 gepreßt. In der Montageschraube 13 ist eine Axialbohrung 15 angeordnet. Ein auf der Montageschraube 13 angeordneter Zapfen 16 dient dazu, das Einschrauben der Montageschraube 13 zu ermöglichen, z. B. durch Ausbildung des Zapfens 16 mit Kreuzschlitzen oder einer anderen Mitnahmemöglichkeit.

Das Innengewinde 5 des Düsengehäuses 1 wird zudem zum Aufschrauben eines Filters 17 verwendet. Der Filter 17 ist in einem Filtersockel 18 mit einem Flansch 19 und einem Außengewinde 20 gelagert; letzteres ist in das Innengewinde 5 des Düsengehäuses 1 eingeschraubt.

Zwischen der durch den Drallkörperkopf 8 gebildeten Schulter und der Montagehülse 11 ist ein Schutzkörper 21 angeordnet.

Dieser ist als Ringscheibe aus einem Siebmaterial geformt und wird durch die Hülse 11 gegen die Schulter des Drallkörperkopfes 8 gepreßt. Der Schutzkörper 21 hat keineswegs die Funktion, eine zusätzliche Filtrierung des zufließenden Fluids vorzunehmen. Aus diesem Grunde sollen die Durchgangsöffnungen 22 mindestens gleich groß sein wie die Durchgangsöffnungen des Filters 17. Die Durchgangsöffnungen können auch etwas größer als diejenigen des Filters 17 sein, trotzdem sind sie in der Lage, etwaige Teilchen, die vom Filter weggeschwemmt werden oder die während der Montage, z. B. beim Zusammenschrauben der Teile, oder im Betrieb sich loslösen, zurückzuhalten. Wesentlich ist hierbei, daß der Schutzkörper 21 möglichst nahe bei der Düsenbohrung angeordnet ist, so daß zwischen dem Schutzkörper 21 und der Düsenbohrung 3 das Auftreten von Teilchen nicht möglich ist. Wie aus der Figur ersichtlich ist, wird dies dadurch erreicht, daß der Schutzkörper 21 als Ring aus Siebmaterial gebildet ist, den das im Filter 17 gereinigte Fluid zwar durchläuft, jedoch hierbei wegen der gleichen Größe der Durchgangsöffnungen 22 keiner Filterwirkung mehr unterliegt. Der Schutzkörper 21 hat nicht die Aufgabe, das bereits gefilterte Fluid nochmals zu filtern, sondern andere Teilchen, die im Filter 17 oder im Düsengehäuse 1 anfallen, zurückzuhalten.

Durch den Schutzkörper 21 gelingt es überraschend, den Betrieb von Düsen mit kleinen Durchgangsquerschnitten praktisch störungsfrei zu gewährleisten. Das durch den Filter 17 strömende Fluid gelangt über die Axialbohrung 15 der Montageschraube 13 in einen von der Montagehülse 11 umgebenen Raum 23 und von dort in einen ringförmigen Kanal 24, in dem der Schutzkörper 21 in unmittelbarer Nähe der Düsenbohrung 3 angeordnet ist. Im Schutzkörper 21 werden etwaige im Filter und im Strömungsweg des Fluids anfallende Teilchen zurückgehalten, so daß eine Verstopfung der Drallnuten 9 oder der Düsenbohrung 3 praktisch ausgeschlossen ist.

## Patentansprüche

Düse für Brenner, zum Zerstäuben eines in diese eintretenden brennbaren Fluids, mit einem Düsengehäuse (1), in dem im Strömungsweg des Fluids eintrittsseitig ein Filter (17) aus Sintermaterial und austrittsseitig im Boden (2) des Düsengehäuses (1) eine Düsenbohrung (3) angeordnet sind, welch letzterer im Hohlraum des Düsengehäuses ein mit einem Drallkörperkopf (8) versehener Drallkörper (7) zugeordnet ist, dem ein Ringkanal (24) zur radialen Zuleitung des Fluids in den Drallkörperkopf vorgeschaltet ist, in dem ein Drahtfilter angeordnet ist, dadurch gekennzeichnet, daß der Drahtfilter ein ringförmiger Schutzkörper (21) in Form einer Folie aus Siebmaterial mit Durchgangsöffnungen (22) ist, wobei der freie Durchgang der Durchgangsöffnungen der Folie aus Siebmaterial größer als der freie Durchgang des Filters (17) aus Sintermaterial ist.

2. Düse nach Anspruch 1, dadurch gekennzeichnet, daß die Folie auf dem Schaft (10) des Drallkörpers (7) aufgesteckt und ihr Innenrand zwischen dem Drallkörperkopf (8) und einer die Innenwandung des Ringkanals (24) bildenden Montagehülse (11) geklemmt ist.

## Claims

1 Nozzle for burner for atomizing a flammable fluid supplied thereto, with a nozzle housing (1), in which a filter (17) of sintered material is placed, in the flow direction of the fluid, on the inlet side, and with a nozzle bore hole (3) on the outlet side in the bottom wall (2) above which, in the hollow space of the housing (1) a rotating body (7) with a head (8) is located, in front of which an annular channel (24) with a wire mesh filter is placed, characterized in that, the mesh filter is an annular protective body (21) of a foil of a sieve material with passage openings (22), and that the free passage of these openings in the mesh of sieve material are larger than the free passage of the filters (17) of the sinter material.

2. Nozzle according to claim 1, characterized in that the foil is placed on a shaft (10) of the rotating body (7) and that ist inner edge is clamped between the rotating head (8) and a mounting sleeve (11) which forms the inner wall of the annular channel (24).

## Revendications

1. Gicleur pour brûleur, pour la pulvérisation d'un liquide combustible qui y pénétre, comportant une enveloppe de gicleur (1) contenant, sur le trajet de passage du courant de fluide, du côté de l'entrée, un filtre (17) en matériau fritté et, de côté de la sortie, dans le fond (2) de l'enveloppe de gicleur (1), un trou de gicleur (3) auquel est associé, dans la cavité de l'enveloppe de gicleur, un corps de dérivation (7) muni d'une tête (8) de corps de dérivation en amont duquel se trouve un conduit annulaire (24) pour l'amenée, dans le sens radial, du fluide dans la tête du porps de dérivation qui comporte un filtre en fil métallique, caractérisé en ce que le filtre en fil métallique est un corps de protection (21) de forme annulaire constitué par une feuille de matériau filtrant comportant des ouvertures de passage (22), le passage libre des ouvertures de passage de la feuille en matériau filtrant étant plus grand que le passage libre du filtre (17) en matériau fritté.

2. Gicleur selon la revendication 1, caractérisé en ce que la feuille est montée sur le fût (10) du corps de dérivation (7) et en ce que sa paroi intérieure est serrée entre la tête (8) du corps de dérivation et une douille de montage (11) formant la paroi intérieure du conduit annulaire (24).
